# EUROPÄISCHE PATENTSCHRIFT

(11) **EP 0 516 627 B1**
(45) Veröffentlichungstag und Bekanntmachung des Hinweises auf die Patenterteilung: **27.04.1994**
(21) Anmeldenummer: 91901277.3
(22) Anmeldetag: 03.12.1990
(51) Int. Cl.: H01H 49/00, H01H 50/14, H01R 13/415

(54) **SOCKEL MIT FLACHSTECKER UND BEFESTIGUNGSVERFAHREN HIERZU**
BASE WITH TAB AND CORRESPONDING FASTENING PROCESS
SOCLE AVEC PRISE PLATE ET PROCEDE DE FIXATION

(30) Priorität: 20.02.1990 EP 90103270
(43) Veröffentlichungstag der Anmeldung: 09.12.1992
(73) Patentinhaber: SIEMENS AKTIENGESELLSCHAFT, 80333 München (DE)
(72) Erfinder: HENDEL, Horst, D-1000 Berlin 42 (DE)
(86) Internationale Anmeldenummer: EP9002076
(87) Internationale Veröffentlichungsnummer: WO9113453

(56) Entgegenhaltungen:
- EP-A- 281 950
- DE-A- 2 728 509
- DE-A- 2 833 153
- DE-B- 2 218 501
- FR-A- 1 176 688
- FR-A- 2 252 642

## Beschreibung

### Verfahren zur Befestigung eines Flachsteckers in dem Sockel eines elektrischen Bauelementes sowie nach dem Verfahren hergestellter Sockel

Die Erfindung betrifft ein Verfahren zur Befestigung eines Flachsteckers in dem aus Isolierstoff bestehenden Sockel eines elektrischen Bauelementes, beispielsweise eines Relais, wobei der Flachstecker durch einen Durchbruch des flachen Sockelbodens gesteckt wird, bis er sich mit mindestens einer angeformten Schulter auf einer ersten Oberfläche des Sockelbodens abstützt, und dann mittels mindestens eines aus dem Stecker herausgeformten Vorsprungs an der gegenüberliegenden zweiten Oberfläche des Sockelbodens verspannt wird. Außerdem betrifft die Erfindung einen danach hergestellten Sockel sowie die Verwendung eines solchen Sockels in einem elektromagnetischen Relais.

Eine derartige Befestigung eines Flachsteckers ist beispielsweise aus der EP-A-0 281 950 zu ersehen. Dort sind die Flachstecker jeweils mit schräg ausgestellten Rastlappen versehen, die beim Durchstecken des Steckers durch den Sockel etwas federnd nachgeben und sich dann an der Unterseite des Sockels nach Art von Widerhaken verspannen. Derartige gegen die Einsteckrichtung aufgestellte Befestigungslappen können auch nach dem Durchstecken aus dem Steckermaterial herausgedrückt werden. Allerdings ergibt eine solche Verrastung nicht immer einen ausreichend stabilen Festsitz, während für ein nachträgliches Herausdrücken die Angriffsmöglichkeit von Werkzeugen ungünstig ist. Auch Verspannungen können in diesem Fall hervorgerufen werden. Diese Art der Befestigung erfordert auch Elastizität des Sockelkunststoffes; spröde Kunststoffe sind hierfür ungeeignet.

Üblich ist bei derartigen Flachsteckern auch ein Verkerben der Steckerelemente nach dem Durchstecken, wobei jeweils an den Schmalseiten der Stecker Kerben eingeschlagen und die freigeschnittenen Kerbnasen nach außen gedrückt werden. Auch mit diesem Verfahren ist nicht immer ein zuverlässiger Festsitz, insbesondere beim Auftreten starker Kräfte entgegen der Steckrichtung, zu erreichen. Außerdem verursacht das Kerben Verspannungen im Durchbruch des Sockels, wodurch insbesondere an den Kanten des Durchbruchs leicht Kunststoffmaterial ausbricht.

Aus der FR-A-1 176 688 ist es bekannt, einen flachen Anschlußstift zur Befestigung in einer Ausnehmung einer Leiterplatte oder eines Sockels mit langgestreckten geprägten Rippen auf den Flachseiten zu versehen. Die Fixierung des Stiftes erfolgt allerdings auch dort durch Einkerben an den Schmalseiten, wodurch wiederum die oben erwähnten Verspannungen an den Kanten des Kunststoffmaterials auftreten.

Insbesondere dann, wenn die Stecker und damit auch die Durchbrüche für die Stecker nahe am Rand des Sockels angeordnet sind, führen die bekannten Verfahren zu einer Deformierung oder sogar zum Reißen des Kunststoffmaterials am Sockelrand, oder es ist zumindest wegen des Ausweichens des Kunststoffes kein guter Festsitz für den Stecker erzielbar.

Ziel der Erfindung ist es, ein Verfahren zur Befestigung eines Flachsteckers im Sockel eines elektrischen Bauelementes, wie eingangs erwähnt, anzugeben, mit welchem auf fertigungstechnisch relativ einfache Weise ein zuverlässiger Festsitz des jeweiligen Flachsteckers in dem Sockel gewährleistet werden kann. Unter dem Begriff eines Flachsteckers sei hier generell ein aus flachem Blech bestehendes Anschlußelement verstanden. Ein bevorzugter Anwendungsfall sind die für Steckanschlüsse bei Relais und dergleichen verwendeten Flachstecker oder Faston-Stekker, doch ist die Erfindung genauso anwendbar für flache Anschlußelemente, welche für sonstige Arten der Kontaktierung, wie Löten und dergleichen bestimmt sind, wozu sie beispielsweise an den Enden in eine beliebige Form geschnitten sein können.

Erfindungsgemäß wird das obengenannte Ziel mit den nachfolgenden Verfahrensschritten erreicht:
a) Aus mindestens einer der beiden Flachseiten des Steckers wird vor dem Einstecken in den Sockel zumindest eine in Steckrichtung langgestreckte Rippe geprägt, welche nach dem Einstecken zumindest teilweise jenseits des Durchbruchs liegt, und
b) der aus dem Durchbruch überstehende Teil der Rippe wird von ihrem äußeren Ende ausgehend in Richtung auf den Sockel vom Steckerkörper abgeschält und gegen die zweite Oberfläche des Sockelbodens hin deformiert.

Bei der Erfindung wird also eine aus dem Blechmaterial zuvor herausgeprägte Rippe entgegen der Steckrichtung in einem kombi- nierten Schäl- und Stauchvorgang deformiert und gegen die zweite Oberfläche des Sockelbodens, also gegen die Unterseite des Sockels, verspannt. Durch den Abschälvorgang tritt nicht wie bei bisherigen Verfahren ein Stauchen bzw. eine Verspannung im Durchbruch selbst auf, vielmehr wird der außerhalb des Durchbruchs liegende Teil der Rippe in Form eines Spanes abgehoben und zur Sockelunterseite hin gestaucht und gebogen. So wird eine Haltenase gebildet, die über die Kante des Durchbruchs hinweggreift und einen sicheren Formschluß mit der Sockelunterseite bildet.

Eine besonders vorteilhafte Ausgestaltung des Verfahrens sieht vor, daß die Rippe an ihrem äußeren Ende mit einem Vorsprung gegenüber ihrem übrigen Teil, insbesondere gegenüber dem im Bereich der Sockelkante liegenden Teil versehen wird. So erhält die Rippe beispielsweise einen stufenförmigen Verlauf mit einer angeprägten Nase oder einer Verdickung am äußeren Ende. Dann ergibt sich ein besonders günstiges Abschälen mit Abwickeln des abgeschälten Materials nach außen, da das Schälwerkzeug mit der vorstehenden Nase eine große Angriffsfläche erfaßt, während die sich zum Sockel hin verjüngende Rippe leicht abgeschält werden kann, ohne daß eine starke Stauchverformung in den Bereich des Sokkeldurchbruchs hinein wirkt, welche dort zu den erwähnten Verspannungen führen könnte. Im Fall des Vorsprungs an der Rippe ergibt sich zwangsläufig beim voll eingesteckten Stecker ein Abstand zwischen der Rippenoberfläche und der entsprechenden Kante des Sockeldurchbruchs, da dieser Sockeldurchbruch an der betreffenden Stelle weit genug für das Durchstecken des Vorsprungs gehalten werden muß. Durch diesen Zwischenraum nach dem Durchstecken können selbst dann keine Verspannungen im Durchbruch selbst auftreten, wenn die Rippe auch in diesen Bereich hinein gestaucht wird. In jedem Fall wird auch die Kante des Durchbruchs durch das Verformen des Steckers nicht beeinträchtigt.

Für die praktische Ausführung ist es vorteilhaft, an dem Stekker zwei Rippen auszuprägen und zum Sockelboden hin zu deformieren, wodurch sich eine Verteilung der Haltekräfte ergibt. Möglich ist es auch, an dem Stecker nach beiden Flachseiten hin Rippen herauszuprägen und zur Bildung von Haltenasen abzuschälen.

Ein erfindungsgemäß gewonnener Sockel mit einem oder mehreren Flachsteckern ist erfindungsgemäß dadurch gekennzeichnet, daß mindestens eine aus einer Flachseite des Steckers herausgeprägte und entgegen der Einsteckrichtung gebogene Haltenase auf der zweiten Oberfläche des Sockelbodens aufliegt. Dabei ist es zweckmäßig, daß der Durchbruch im Sockel jeweils dem Querschnitt des durchgesteckten Flachsteckers entspricht und an seinen Seitenwänden jeweils Führungskanäle für die herausgeprägten Rippen aufweist. Zur Abdichtung dieser Führungskanäle nach dem Durchstecken des Flachsteckers sind an diesem vorzugsweise zusätzliche Abdichtnasen angeprägt, die den vollen Querschnitt der Führungskanäle verschließen.

Die Erfindung wird nachfolgend an einem Ausführungsbeispiel anhand der Zeichnung näher erläutert. Es zeigt
Figur 1 einen schematisiert dargestellten Relaissockel mit einem einzusteckenden Flachstecker in perspektivischer Darstellung,
Figur 2 und 3 jeweils eine Detailansicht des im Sockel eingesteckten Flachsteckers im Schnitt und in Draufsicht,
Figur 4 eine Darstellung des Deformationsvorgangs zur Fixierung des Flachsteckers.

Die Figur 1 zeigt einen schematisierten Relaissockel 1, dessen Sockelboden 2 mehrere Durchbrüche 3 zur Aufnahme von Flachstekkern 4 (nur einer gezeigt) besitzt. Seitlich von den Durchbrüchen können, wie an einem Beispiel gezeigt, zusätzliche Stützrippen 5 angeformt sein, um die Durchstecklänge für den Flachstecker 4 zu vergrößern und damit die Stabilität zu erhöhen. Der Flachstecker 4 kann an der Oberseite beliebig geschnitten und gebogen sein; er dient beispielsweise zum Anschweißen von Kontaktelementen oder Drähten zur Führung von Kontakt- oder Spulenstrom. Jedenfalls besitzt dieser Stecker 4 eine oder zwei Schultern 6, mit denen er sich nach dem Einstecken in den Sokkel 1 an der ersten Seite, d. h. der Oberseite des Sockelbodens 2, abstützt. Außerdem besitzt der Flachstecker im vorliegenden Fall zwei nach einer Flachseite herausgeprägte Rippen 7, welche sich in Steckrichtung erstrecken. An ihren distalen Enden 7a, d. h. an den zum freien Steckerende 4a hin gerichteten Enden, besitzen sie eine stufenförmig erhöhte Nase 8. Zum Durchstecken der Rippen 7 sind in den Seitenwänden der Durchbrüche 3 jeweils Führungskanäle 9 ausgeformt, deren Tiefe der Höhe der Nasen 8 entspricht. Somit kann der Flachstecker 4 bei der Montage mit seinem Ende 4a in einen zugehörigen Durchbruch 3 eingesteckt werden, bis die Schultern 6 auf dem Sockelboden 2 aufstehen und die Nasen 8 sowie ein Teil der Rippen 7 an der Unterseite des Sockels vorstehen.

Den Zustand nach der Steckmontage des Flachsteckers 4 im Sokkelboden 2 zeigen die Figuren 2 und 3. Wie in der Schnittdarstellung von Figur 2 zu erkennen ist, ist mit der Rippe 7 das Material des Flachsteckers 4 etwa über die halbe Dicke nach außen geprägt. Für Flachstecker üblicher Abmessungen, also mit einer Dicke von etwa 0,8 bis 1,2 mm, hat sich eine Höhe der Rippe von grob annähernd der Hälfte der Materialdicke als zweckmäßig erwiesen, wobei die Nase entsprechend zusätzlich ausgeprägt wird. Es sind jedoch auch abweichende Verhältnisse denkbar, insbesondere bei anderen Abmessungen des Steckermaterials. Da der Führungskanal 9 zum Durchstecken der Nase 8 entsprechend tief sein muß, verbleibt zwischen der restlichen Rippe 7 und der Wand des Kanals 9 ein Luftspalt 10. Zum Verschluß dieses Luftspaltes ist am hinteren Ende 7b der Rippe eine Abdichtnase 11 angeformt, deren Höhe der der Nase 8 entspricht, so daß der Querschnitt des Führungskanals 9 ausgefüllt wird.

Figur 3 zeigt den eingesteckten Flachstecker 4 in Draufsicht. Zu sehen sind die Führungskanäle 9 des Durchbruchs 3 sowie der Flachstecker 4 mit den nach einer Seite herausgeprägten Rippen 7. Wie in der Figur 3 außerdem gestrichelt angedeutet ist, könnte auch nach der anderen Seite eine Rippe 7' herausgeprägt und in einen Führungskanal 9' gesteckt werden.

Die Fixierung des Flachsteckers ist in Figur 4 gezeigt. Der Flachstecker 4 sitzt mit einer Schulter 6 auf der Oberseite 2a des Sockelbodens 2 auf, nachdem er in Richtung des Pfeiles 12 in den Sockel eingesteckt wurde. Gegen Zurückdrücken während der Verformung wird der Flachstecker an seiner Oberkante 4b durch eine Gegenlage 13 abgestützt.

Mit einem Kerbstempel 14, der an der Nase 8 angreift, wird nunmehr diese Nase 8 mit dem anschließenden Teil der Rippe 7 vom Flachstecker 4 abgeschält, gestaucht und nach außen gebogen. Durch die Materialumformung entsteht eine Haltenase 17, die an der Unterseite 2b des Sockelbodens 2 anliegt, wobei ihre Wirkrichtung durch den Pfeil 18 angedeutet ist. Durch den Luftspalt 10 entstehen in dem Durchbruch praktisch keine Verspannung und kein Seitendruck, während der Flachstecker jedoch durch die Haltenase 17 formschlüssig am Sockel fixiert ist.

## Patentansprüche

1. Verfahren zur Befestigung eines Flachsteckers (4) in dem aus Isolierstoff bestehenden Sockel (1) eines elektrischen Bauelementes, wobei der Flachstecker (4) durch einen Durchbruch (3) des flachen Sockelbodens (2) gesteckt wird, bis er sich mit mindestens einer angeformten Schulter (6) auf einer ersten Oberfläche (2a) des Sockelbodens (2) abstützt, und dann mittels mindestens eines aus dem Stecker (4) herausgeformten Vorsprungs (17) an der gegenüberliegenden zweiten Oberfläche (2b) des Sokkelbodens (2) verspannt wird,
**gekennzeichnet durch** die nachfolgenden Schritte:
a) aus mindestens einer der beiden Flachseiten des Steckers (4) wird vor dem Einstecken in den Sockel (1) zumindest eine in Steckrichtung langgestreckte Rippe (7) geprägt, welche nach dem Einstecken zumindest teilweise jenseits des Durchbruchs (3) liegt, und
b) der aus dem Durchbruch (3) überstehende Teil der Rippe (7) wird vom äußeren Ende (7a) ausgehend in Richtung auf den Sockel (1) vom Steckerkörper (4) abgeschält und gegen die zweite Oberfläche (2b) des Sockelbodens (2) hin deformiert.

2. Verfahren nach Anspruch 1, **dadurch gekennzeichnet,** daß die Rippe (7) an ihrem äußeren Ende (7a) mit einem Vorsprung (8) gegenüber dem im Bereich des Sokkels (1) liegenden Teil versehen wird.

3. Verfahren nach Anspruch 2, **dadurch gekennzeichnet,** daß die Rippe (7) stufenförmig mit einer Nase (8) am äußeren Ende geprägt wird.

4. Verfahren nach Anspruch 2 oder 3, **dadurch gekennzeichnet,** daß der gegenüber dem Vorsprung bzw. der Nase (8) verjüngte Teil der Rippe (7) zumindest bis zur Kante des Durchbruchs (3) an der zweiten Oberfläche (2b) des Sockelbodens (2) reicht.

5. Verfahren nach einem der Ansprüche 1 bis 4, **dadurch** **gekennzeichnet,** daß an dem Stecker (4) Rippen (7, 7') an beiden Flachseiten angeprägt und nach dem Durchstekken in Richtung auf den Sockelboden (2) abgeschält werden.

6. Sockel für ein elektrisches Bauelement mit mindestens einem in einem Durchbruch (3) des Sockelbodens (2) verankerten Flachstecker (4), welcher sich mit mindestens einer Schulter (6) auf einer ersten Oberfläche (2b) abstützt und jenseits des Durchbruchs auf der gegenüberliegenden Seite des Sockelbodens (2) an der zweiten Oberfläche (2b) fixiert ist, **dadurch** **gekennzeichnet,** daß mindestens eine aus einer Flachseite des Steckers (4) herausgeprägte und entgegen der Einsteckrichtung gebogene Haltenase (17) auf der zweiten Oberfläche (2b) des Sockelbodens (2) aufliegt.

7. Sockel nach Anspruch 6, **dadurch gekennzeichnet,** daß der Durchbruch (3) im Sockel (1) jeweils dem Querschnitt des Flachsteckers (4) entspricht und in seinen Seitenwänden jeweils Führungskanäle (9; 9') für die herausgeprägten Rippen (7; 7') aufweist.

8. Sockel nach Anspruch 6 oder 7, **dadurch gekennzeichnet,** daß der Flachstecker (4) an jeder Flachseite mindestens eine Haltenase (17) besitzt und daß entsprechende Führungskanäle (9) in den Seitenwänden des zugehörigen Durchbruchs eingeformt sind.

9. Sockel nach einem der Ansprüche 6 bis 8, **dadurch** **gekennzeichnet,** daß an dem Flachstecker (4) jeweils im Bereich des Sockelbodens (2) Abdichtnasen (11) angeprägt sind, die den vollen Querschnitt der Führungskanäle (9) verschließen.

10. Verwendung eines Sockels nach einem der Ansprüche 6 bis 9 in einem elektromagnetischen Relais.

## Claims

1. Process for fastening a tab connector (4) in the base (1), consisting of insulating material, of an electrical component, the tab connector (4) being inserted through a perforation (3) in the flat base floor (2) until it is supported by at least one integrally formed shoulder (6) on a first surface (2a) of the base floor (2) and is then clamped on the opposite second surface (2b) of the base floor (2) by means of at least one projection (17) formed out of the tab connector (4), characterised by the following steps:
a) before the tab connector (4) is inserted into the base (1) there is stamped from at least one of the two flat sides of said tab connector at least one rib (7) that is elongated in the direction of insertion and is located at least partly on the other side of the perforation (3) after being inserted, and
b) starting from its distal end (7a), the part of the rib (7) projecting from the perforation (3) is pared in the direction towards the base (1) of the tab connector body (4) and deformed against the second surface (2b) of the base floor (2).

2. Process according to Claim 1, characterised in that the rib (7) is provided at its distal end (7a) with a projection (8) with respect to the part located in the region of the base (1).

3. Process according to Claim 2, characterised in that the rib (7) is stamped in a stepped fashion having a lug (8) at the distal end.

4. Process according to Claim 2 or 3, characterised in that the part of the rib (7) that is tapered with respect to the projection or the lug (8) reaches at least up to the edge of the perforation (3) on the second surface (2b) of the base floor (2).

5. Process according to one of Claims 1 to 4, characterised in that ribs (7, 7') are stamped on the tab connector (4) on both flat sides and are pared in the direction towards the base floor (2) after insertion.

6. Base for an electrical component, having at least one tab connector (4), which is anchored in a perforation (3) of the base floor (2), is supported with at least one shoulder (6) on a first surface (2b) and is fixed on the second surface (2b) on the other side of the perforation on the opposite side of the base floor (2), characterised in that at least one retaining lug (17) that is stamped out of the flat side of the tab connector (4) and is bent opposite to the direction of insertion rests on the second surface (2b) of the base floor (2).

7. Base according to Claim 6, characterised in that the perforation (3) in the base (1) corresponds in each case to the cross-section of the tab connector (4) and has in each case in its side walls guide channels (9, 9') for the stamped ribs (7, 7').

8. Base according to Claim 6 or 7, characterised in that the tab connector (4) has on each flat side at least one retaining lug (17) and in that corresponding guide channels (9) are formed in the side walls of the associated perforation.

9. Base according to one of Claims 6 to 8, characterised in that sealing lugs (11) that seal the entire cross-section of the guide channels (9) are stamped on the tab connector (4) in the region of the base floor (2) in each case.

10. Use of a base according to one of Claims 6 to 9 in an electromagnetic relay.

## Revendications

1. Procédé de fixation d'une fiche plate (14) dans le socle (1) en matière isolante d'un élément d'équipement électrique, qui consiste à enfiler la fiche plate (4) dans une traversée (3) du fond (2) plan du socle jusqu'à ce qu'elle s'appuie par au moins un épaulement (6) sur une première surface (2a) du fond (2) du socle, puis a la bloquer au moyen d'au moins une saillie (17) issue de la fiche plate (4), sur la deuxième surface (2b) opposée du fond (2) du socle
caractérisé en ce qu'
il consiste successivement :
a) à estamper avant l'enfilage dans le socle (1), dans au moins l'une des deux faces planes de la fiche (4) au moins une nervure (7) s'étendant en longueur dans le sens d'enfilage, et se trouvant après l'enfilage au moins partiellement de l'autre côté de la traversée (3), et
b) détacher la partie de la nervure (7) qui dépasse de la traversée (3) du corps (4) de la fiche à partir de l'extrémité extérieure (7a) en direction du socle (1) et à la mettre en la déformant sur la deuxième surface (2b) du fond (2) du socle.

2. Procédé selon la revendication 1, caractérisé en ce qu'il consiste à munir la nervure (7) à son extrémité extérieure (7a) d'une saillie (8) en face de la partie située dans la zone du socle (1).

3. Procédé selon la revendication 2, caractérisé en ce qu'il consiste à estamper la nervure (7) en formant des degrés en formant un bec (8) à l'extrémité extérieure.

4. Procédé selon la revendication 2 ou 3, caractérisé en ce que la partie de la nervure (7) effilée par rapport à la saillie ou bec (8) s'étend, au moins jusqu'au bord de la traversée (3), sur la deuxième surface (2b) du fond (2) du socle.

5. Procédé selon l'une des revendications 1 à 4, caractérisé en ce qu'il consiste à estamper des nervures (7, 7') sur les deux faces planes de la fiche (4) et à les détacher, après l'enfilage, en direction du fond (2) du socle.

6. Socle de module électrique, comportant au moins une fiche plate (4), qui est ancrée dans une traversée (3) du fond (2) du socle, qui s'appuie par au moins un épaulement (6) sur une première surface (2b) et qui est fixée de l'autre côté de la traversée sur la face opposée du fond (2) du socle, caractérisé en ce qu'au moins un bec de retenue (17) estampé dans la face plane de la fiche (4) et courbé dans le sens inverse du sens d'enfilage, est appliqué sur la deuxième surface (2b) du fond (2) du socle.

7. Socle selon la revendication 6, caractérisé en ce que la traversée (3) du socle (1) correspond dans chaque cas à la section transversale de la fiche plate (4) et comporte dans ses parois latérales des canaux de guidage (9 ; 9') respectifs destinés aux nervures (7 ; 7') estampées.

8. Socle selon la revendication 6 ou 7, caractérisé en ce que la fiche plate (4) comporte sur chaque face plane au moins un bec de retenue (17) et que des canaux de guidage (9) correspondants sont formés dans les parois latérales de la traverse correspondante.

9. Socle selon l'une des revendications 6 à 8, caractérisé en ce que des becs d'étanchéité (11) sont estampées dans la fiche plate (4), dans la zone du fond (2) du socle et ferment tout la section transversale des canaux de guidage (9).

10. Utilisation d'un socle selon l'une des revendications 6 à 9, dans un relais électromagnétique.
